# EUROPÄISCHE PATENTSCHRIFT

(11) **EP 0 058 971 B1**
(45) Veröffentlichungstag und Bekanntmachung des Hinweises auf die Patenterteilung: **17.09.1986**
(21) Anmeldenummer: 82101302.6
(22) Anmeldetag: 19.02.1982
(51) Int. Cl.: E04B 1/36, E01D 19/04

(54) **Elastomeres Topflager für Bauwerke**
Elastomer pot bearing for structures
Appui en élastomère, du type à pot, pour ouvrages

(30) Priorität: 20.02.1981 DE 3106402
(43) Veröffentlichungstag der Anmeldung: 01.09.1982
(73) Patentinhaber: Vorspann-Technik GmbH, D-4030 Ratingen 1 (DE)
(72) Erfinder: Topaloff, Boris, Dr.Ing., D-4000 Düsseldorf (DE); Poier, Peter, Dip.-Ing., D-4030 Ratingen-Tiefenbroich (DE); Hinz, Karl-Otto, D-4030 Ratingen 6 (DE)
(74) Vertreter: Lewinsky, Dietrich

## Beschreibung

Die Erfindung betrifft ein elastomeres Topflager für Bauwerke, insbesondere Brücken, mit einem Topf und einem in ihn eingreifenden Deckel sowie einer zwischen ihnen eingeschlossenen, den verformbaren Teil des Lagers bei dessen Beanspruchung bildenden Elastomer-Scheibe. Solche Topflager dienen bekanntlich der Aufnahme der vertikalen Auflast, z.B. einer Brücke, der Aufnahme von Verdrehungen des Auflagerpunktes, von Horizontalverschiebungen und von Horizontalkräften, wenn das Lager als Festpunkt des betreffenden Bauwerkes wie einer Brücke geplant ist.

Bisher bekannte Topflager dieser Art bestehen aus einem Zylindertopf mit einem Deckel. In dem Zylindertopf liegt eine kreisrunde Elastomer- Scheibe, die den verformbaren Teil des Lagers ausmacht. Bei Beanspruchung des Topflagers durch das Gewicht der Brücke drückt der Deckel auf die Elastomer-Scheibe, die nicht ausweichen kann, da sie in dem Topf eingeschlossen ist. Es stellt sich ein Spannungszustand in der Elastomer-Scheibe, ähnlich dem einer eingeschlossenen Flüssigkeit ein. Bei Beanspruchung durch eine Verdrehung des Auflagerpunktes der Brücke verformt sich die Elastomer-Scheibe keilförmig, indem die eine Hälfte keilförmig dicker und die andere Hälfte keilförmig dünner wird. Auch auf die Verdrehung ist das Modell der eingeschlossenen Flüssigkeit übertragbar. Diese Funktionsweise ist jedoch nur dann möglich, wenn gewährleistet ist, dass am Scheibenrand das Elastomer nicht in den Spalt zwischen der Innenwand des Zylindertopfes und dem Deckel gepresst wird. An dem Modell der eingeschlossenen Flüssigkeit bedeutet das, dass der Deckel am Druckzylinder dicht abschliessen muss. Die aufzunehmende Verdrehung erfordert aber eine Mindestbreite des Spaltes zwischen Deckel und Zylindertopf.

Dieses Problem hat man bisher mit Hilfe von Dichtungsbändern, die im Randbereich der Elastomer-Scheibe eingelegt werden, zu lösen versucht. Es werden verschiedene Varianten von Dichtungsbändern verwendet wie z. B. Bänder aus Metall oder Kunststoff, Bänder mit rechteckigen oder winkelförmigen Querschnitten oder Bänder als Ketten, die aus einzelnen miteinander verbundenen Kettengliedern bestehen. Diese Dichtungsbänder bleiben jedoch immer ein schwacher Punkt des Topflagers. Bei hoher Belastung versagen als erstes die Dichtungsbänder. Besonders bei den wiederholten Verdrehungen schleift der Scheibenrand entlang der Zylinderwand und wird in dem Spalt zwischen Zylinderwand und Deckel eingeklemmt und zerstört.

Der Erfindung liegt die Aufgabe zugrunde, ein elastomeres Topflager der eingangs definierten Art so auszugestalten, dass die eingefügte Elastomer-Scheibe nicht in den Spalt zwischen Topfwandung und Deckel einklemmen und zerstört oder sonstwie in ihrer Funktionsweise beeinträchtigt werden kann.

Diese Aufgabe ist bei einem solchen elastomeren Topflager erfindungsgemäss dadurch gelöst, dass die Elastomer-Scheibe beidseitig mit je einer Stahlplatte durch Vulkanisation verbunden und so als bewehrtes Elastomer-Lager ausgebildet ist, dessen beidseitigen Stahlplatten über den an sie angrenzenden Rand der Elastomer-Schicht hinausragen und deren unabgedeckt frei nach aussen umlaufenden Stirnflächen konkav ausgebildet sind. Aufgrund dieser Ausbildung kann bei Belastung des Lagers die Elastomer-Schicht nicht in den Spalt zwischen Topfinnenwandung und Dekkel eindringen, also nicht einklemmen und zerstört oder sonstwie in ihrer Funktion beeinträchtigt werden. Hierbei kann das bewehrte Elastomer-Lager einschichtig oder für grössere Verdrehungen auch mehrschichtig ausgebildet sein.

Zwar ist schon ein elastomeres Lager bekannt (FR-A-1 600 397), bei dem, um den Abhebekräften des Überbaus zu widerstehen und abwechselnd auf Zug und Druck gemäss den Belastungsbedingungen des Bauwerks zu arbeiten, durch eine Presse die Elastomer-Schichten eine Vorspannung erfahren, damit dieses Lager wie eine vorgespannte Feder wirken kann, wobei ersichtlich eine konkave Ausbildung der Stirnflächen der Elastomer-Schichten und ein Überkragen der Stahlplatten keine Rolle spielen.

Auch gibt es bereits ein elastisches Auflager für Bauwerkteile (DE-U-1 861 230), bei dem die einzelnen Elastomer-Schichten mit den beiderseitigen Stahlplatten zusammenvulkanisiert sein können, aber die Stahlplatten nicht unbedingt über den Rand der Elastomer-Schichten vorstehen müssen, vielmehr es bei Verwendung dünner Bleche ebenso möglich ist, dass diese am Rand der elastischen Platten zurückstehen können, so dass durch die Belastung des Auflagers sich die Randfugen am Umfang schliessen und die Bleche vor Rostschäden geschützt werden.

Darüber hinaus ist auch schon ein Gummitopflager bekannt (DE-A-2 262 816), bei dem jedoch eine Verbindung der Elastomer-Schicht mit den ihr benachbarten Stahlplatten durch Vulkanisation nicht unbedingt vorgesehen zu sein braucht und bei dem die konkav ausgebildeten umlaufenden Stirnflächen der Elastomer-Schicht allseitig umschlossen, nämlich durch nach innen konvex gekrümmte, mehrlagige Blechbänder allseitig begrenzt sind, die sich bogenartig gegen die über die Stirnfläche der Elastomer-Schicht nach aussen verlängerten beiderseitigen Stahlplatten abstützen.

Schliesslich ist bereits ein elastomeres Topflager bekannt (DE-A-1 806 628), bei dem die Elastomer-Schicht gegenüber Topf und Deckel zurückversetzt ist. Aufgrund dieser Massnahme ist jedoch bei hoher Belastung des Lagers keine sichere Gewähr dafür gegeben, dass kein Elastomer in den Spalt zwischen Topf und Deckel eindringen kann. Bei diesem Topflager ist ausserdem das Elastomer-Kissen nicht mit beidseitigen aufvulkanisierten Stahlplatten ausgerüstet.

Auch bei einem ferner bekannten Gummilager («Der Bauingenieur_{"}, 39 (1964), Heft 2, Seite 63 Abb. 29) sind mit ihm die beidseitigen Stahlplatten nicht vulkanisiert, demnach kein Bestandteil desselben und dienen daher auch nicht dessen Bewehrung. Vielmehr sind die beiden Stahlplatten dort Bestandteil der stählernen Festhaltekonstruktion.

Die Stahlplatten des bewehrten Elastomer-Lagers lassen einem Topflager gemäss der Erfindung einen geringen Spalt zur Topfwand frei, damit bei Verdrehungen keine Klemmkräfte entstehen. Durch den Ersatz der Elastomer-Scheibe durch ein bewehrtes Elastomer-Lager mit den Konstruktionsmerkmalen der überkragenden Stahlplatten und evtl. konkaven Stirnflächen wird das Problem der Dichtigkeit gelöst und damit der schwache Punkt der bisherigen Ausführungsform beseitigt, denn das Elastomer kommt nicht mehr in Berührung mit dem Spalt zwischen Topfwandung und den Bewehrungsplatten bzw. Deckel und läuft nicht Gefahr, in den Spalt eingeklemmt zu werden. Die Funktionsweise der eingeschlossenen Flüssigkeit wird von dem Elastomer auch bei dieser Bauart beibehalten, sie wird aber durch die Bewehrungsplatten erzwungen und ist nicht auf eine komplizierte Dichtung angewiesen.

Bei Belastung des Lagers wölbt sich die Randfläche des Lagers aus, ohne die Topfwand und den Spalt zwischen Topfwand und Stahlplatte zu erreichen. Erst bei grösserer Belastung erreicht die Auswölbung den Topfrand, der dann ein weiteres Auswölben vermeidet. Es entsteht dadurch bei hohen Belastungen eine zusätzliche Einfassung des Elastomers, ohne dass dabei das Elastomer den Spalt zwischen Topf und Stahlplatte bzw. Dekkel erreicht und eventuell hier eingeklemmt wird.

In der Zeichnung ist ein elastomeres Topflager der erfindungsgemässen Art in einer beispielsweise gewählten Ausführungsform in einem abgerissenen Querschnitt schematisch veranschaulicht. Es zeigen:
Fig. 1 das Topflager in unbelastetem Zustand und
Fig. 2 das Topflager in belastetem Zustand.

Das hier für ein solches elastomeres Topflager verwendete bewehrte Elastomer-Lager ist so ausgebildet, dass die frei umlaufenden Stirnflächen 1 der Elastomer-Scheibe 2 konkav ausgebildet sind und deren beidseitigen Stahlplatten 3 über den an sie angrenzenden Rand 4 der Elastomer-Schicht 2 hinausragen. Dieses so ausgebildete Elastomer- Lager sitzt zwischen dem Zylindertopf 5 und dem in ihm eingreifenden Deckel 6. Solange dieses Topflager unbelastet ist (Fig. 1), behält die umlaufende Stirnfläche 1 der Elastomer-Schicht 2 ihre konkave Gestalt. Wird das Lager nun aber belastet (Fig.2), wird die Stirnfläche 1 der Elastomer-Schicht 2 - beginnend aus ihrer Ausgangslage 1' - allmählich nach aussen gewölbt, bis sie - bei grosser Belastung des Lagers - in ihrer Endlage 1" zur Anlage an die innere Zylinderwandung des Topfes gelangt. Wenn auch bereits in den meisten Fällen genügt, dass die Stahlplatten, nämlich die untere Stahlplatte 3 über den an sie angrenzenden Rand 4 der Elastomer-Schicht 2 des bewehrten Elastomer-Lagers hinausragt, um ein Eindringen von Elastomermaterial in den Spalt 7 zwischen Topf 5 und Deckel 6 zu verhindern, wird dies umso mehr erreicht durch die konkave Ausbildung der frei umlaufenden Stirnflächen 1 der Elastomer-Schicht 2 des Elastomer-Lagers.

## Patentansprüche

1. Elastomeres Topflager für Bauwerke, insbesondere Brücken, mit einem Topf (5) und einem in ihn eingreifenden Deckel (6) sowie einer zwischen ihnen eingeschlossenen, den verformbaren Teil des Lagers bei dessen Beanspruchung bildenden Elastomerscheibe (2), dadurch gekennzeichnet, dass die Elastomer-Scheibe (2) beidseitig mit je einer Stahlplatte (3) durch Vulkanisation verbunden und so als bewehrtes Elastomerlager ausgebildet ist, dessen beidseitigen Stahlplatten (3) über den an sie angrenzenden Rand (4) der Elastomerschicht (2) hinausragen und deren unabgedeckt frei nach aussen umlaufenden Stirnflächen (1) konkav ausgebildet sind.

2. Topflager nach Anspruch 1, dadurch gekennzeichnet, dass das bewehrte Elastomerlager mehrschichtig ausgebildet ist.

## Claims

1. A,n elastomer cup-type bearing for structures, in particular bridges, comprising a cup (5) and a cover (6) which engages into the cup, as well as an elastomer disc (2) which is enclosed between the cup and the cover and which forms the deformable part of the bearing upon loading thereof, characterised in that the elastomer disc (2) is connected by vulcanisation on both sides to respective steel plates (3) and is thus formed as a reinforced elastomer bearing in which the steel plates (3) on the two sides thereof project beyond the edge (4) adjoining same of the elastomer layer (2), wherein the faces (1) thereof, which extend therearound uncovered freely in an outward direction, are of a concave configuration.

2. A cup-type bearing according to claim 1 characterised in that the reinforced elastomer bearing is of a multi-layer construction.

## Revendications

1. Pot d'appui en élastomère pour ouvrages de construction, en particulier pour ponts, comprenant un pot (5) et un couvercle (6) qui s'engage dans celui-ci, ainsi qu'un disque d'élastomère (2) qui est inséré entre eux et qui constitue la partie déformable de l'appui lorsque celui-ci est sollicité, caractérisé en ce que le disque d'élastomère (2) est uni par vulcanisation à une plaque d'acier (3) sur chacun de ses deux côtés et est ainsi réalisé sous forme d'appui d'élastomère armé dont les plaques d'acier (3) situées des deux côtés font saillie sur le bord contigu (4) de la couche d'élastomère et dont les surfaces frontales circonférentielles (1), découvertes et libres de mouvement vers l'extérieur, sont réalisées sous forme concave.

2. Pot d'appui selon la revendication 1, caractérisé en ce que l'appui d'élastomère armé est réalisé en plusieurs couches.
